# EUROPÄISCHE PATENTSCHRIFT

(11) **EP 0 237 868 B1**
(45) Veröffentlichungstag und Bekanntmachung des Hinweises auf die Patenterteilung: **23.01.1991**
(21) Anmeldenummer: 87103057.3
(22) Anmeldetag: 04.03.1987
(51) Int. Cl.: F04D 13/06, F04D 29/18, F04D 13/02, F04D 7/00

(54) **Radial- oder Axialkreiselpumpe**
Radial or axial flow centrifugal pump
Pompe centrifuge à roue radiale ou axiale

(30) Priorität: 21.03.1986 CH 1160/86
(43) Veröffentlichungstag der Anmeldung: 23.09.1987
(73) Patentinhaber: Hauenstein, Ernst, CH-4803 Vordemwald (CH)
(72) Erfinder: Hauenstein, Ernst, CH-4803 Vordemwald (CH)
(74) Vertreter: Scheidegger, Werner & Co.

(56) Entgegenhaltungen:
- EP-A- 163 126
- EP-A- 0 171 515
- AT-B- 242 520
- AT-B- 262 774
- DE-A- 2 620 502
- US-A- 3 881 840
- Soviet Inventions Illustrated, Sektion P, Q, Woche 8343, 7 December 1983, Derwent Publications Ltd. London, Q5
- KSB-Kreiselpumpenlexikon, 02/1980

## Beschreibung

Die vorliegende Erfindung betrifft eine Zentrifugalkreiselpumpe, deren Arbeitsseite durch einen Spaltrohrtopf vollständig dicht getrennt ist, bei welcher Pumpe der Antrieb des auf einer Welle gelagerten Pumpenlaufrades über eine durch die Wand des Spaltrohrtopfes wirkende Magnetkupplung erfolgt und im Betrieb auf das Laufrad axiale Schubkräfte einwirken, hervorgerufen durch unterschiedliche Druckverhältnisse auf der Laufradvorderseite und Laufradrückseite, wobei zum Ausgleich dieser Schubkräfte dem eigentlichen Pumpenlaufrad, ein direkt auf dessen Vorderseite die Förderkanäle vorgesehen sind, auf der Rückseite angeordnetes Hilfsförderrad zugeordnet ist, welches zum Druckabbau im Raum bzw. den Räumen auf der Laufradrückseite mit Steuerschlitzen an der Druckraumbegrenzungskante zusammenwirkt.

Derartige Kreiselpumpen sind allgemein bekannt. Ihr Anwendungsgebiet ist sehr breit, liegt jedoch wegen des Fehlens von Dichtungen hauptsächlich auf dem Gebiet der Chemie, wo besonders giftige bzw. anderweitig aggressive Flüssigkeit zu fördern sind.

Das Problem bei den bekannten Kreiselpumpen in Form von sog. Spaltrohrmotor-Pumpen oder Magnetkupplungspumpen bestand im Auffangen und Ausgleichen der hydraulischen Kräfte im Pumpeninnern, insbesondere der auf das Pumpenrad wirkenden Schubkräfte. Die bisher bekannten Lösungen waren in dem Sinne unbefriedigend, als aufwendige Konstruktionen erforderlich waren, welche zudem mit relativ hohen Energieverlusten behaftet waren (Reibungsverluste, Wirkungsgradminderungen). Dies ist umso bedauerlicher, als es mit den heutigen Materialien möglich geworden ist, das eigentliche Antriebssystem immer gedrungener zu bauen und damit die äusseren Abmessungen gering zu halten.

Im Hinblick auf die Reduktion der im Betrieb wirkenden Axialkräfte wird u.a. im "KSB Kreiselpumpenlexikon, 2. Auflage 1980" vorgeschlagen, den Rotor einer Kreiselpumpe mit Rückenschaufein zu versehen. Aehnlich zeigt auch die EP-A-O 163 126 eine Spaltrohrpumpe mit rückseitigem Hilfsrotor, welche der Verringerung der auf die Lager wirkenden Axialkräfte dient, ohne dass dabei aber der wirksame Querschnitt der Steuerschlitze verandert.

Diesen bekannten Konstruktionen gehen somit Lösungsvorschläge ab, wie mittels einfacher Steuermittel ein selbsttätig und unverzüglich auf Aenderungen wirkender bzw. sich einstellender Ausgleich der Schubkräfte erfolgen kann.

Aus der SU-981-690 (A) (Derwent-Publikation) geht zwar eine Konstruktion hervor, welche mögliche Steuermittel (Abdeckung der Hilfsförderradkanäle) zeigt. Diese Konstruktion vermöchte aber die der vorliegenden Erfindung zugrunde liegende Aufgabe, nämlich einen selbsttätig wirkenden Schubausgleich zu bewerkstelligen, nicht zu lösen.

Zweck der vorliegenden Erfindung war es nun, bei Radial- oder Axialkreiselpumpen der eingangs beschriebenen Art eine konstruktiv einfache Lösung für den Ausgleich des auf das Laufrad einwwirkenden Axialschubes zu finden, welche eine weitere Vereinfachung der eigentlichen Pumpenkonstruktion ermöglicht und die früher auftretenden inneren Kräfte soweit verringern hilft, dass insbesondere das Spaltrohr mit noch weiter reduzierter Wandstärke ausgeführt werden kann, womit wiederum der Gesamtwirkungsgrad verbessert werden kann.

Die Lösung dieser Aufgabe zeichnet sich erfindungsgemäss dadurch aus, dass dem eigentlichen Pumpenlaufrad, auf dessen Vorderseite, d.h. der dem Ansaug zugewandten Seite die Förderkanäle vorgesehen sind, ein Hilfsförderrad zugeordnet ist, welches dem Druckabbau im Raum bzw. den Räumen auf der Laufradrückseite dient.

Die laufradrückseitigen Räume bestehen üblicherweise aus einem sog. Nabenraum und einem inneren und äusseren Antriebsraum. Die letztgenannten beiden Räume werden von dem von der Laufradrückseite flanschförmig wegragenden Träger des einen Magnetkupplungsteils voneinander getrennt. Zwischen dem Spalttopf und den rotierenden Teilen des Laufrades sind Spalte vorhanden, über welche die genannten Räume miteinander in Verbindung stehen.

Damit der Schubausgleich optimal erfolgen kann, sind vorzugsweise am Pumpengehäuse, und zwar gegenüber der Peripherie der Förderkanäle des Hilfsförderrades Steuermittel, vorzugsweise in Form von Steuerschlitzen bzw. -kanälen vorgesehen, um das vom Hilfsförderrad aus dem Raum hinter dem Laufrad geförderten Medium in Abhängigkeit der auf der Laufradvorderseite bzw. -rückseite herrschenden Druckverhältnisse in den Druckraum der Pumpe zu fördern.

Vorzugsweise ist das Hilfsförderrad auf der Rückseite des eigentlichen Pumpenlaufrades, und zwar beispielsweise direkt auf der Rückwand des Pumpenlaufrades angeordnet bzw. ausgebildet.

Die Förderkanäle des Hilfsförderrades sind vorzugsweise derart ausgebildet, dass diese mit einem oder mehreren der Räume auf der Laufradrückseite kommunizieren. Beispielsweise können jedem der zu entlastenden Räume eine Anzahl eigene Förderkanäle des Hilfsförderrades zugeordnet sein. Je nach Grösse der sich jeweils einstellenden Schubkräfte ist der Ausgang der Förderkanäle des Hilfsförderrades durch die Steuermittel mehr oder weniger abgedeckt, hervorgerufen durch eine pendelnde axiale Verschiebung des Pumpenlaufrades, was einen dauernden automatischen Schubausgleich gewährleistet.

Die erfindungsgemässe Ausgestaltung des sog. Schubausgleiches ermöglicht nach Wahl Laufräder mit offener oder geschlossener Beschaufelung einzusetzen.

Der Lagerzapfen bzw. die Tragwelle für das Laufrad kann z.B. in die Stirnseite des Spalttopfes integriert sein, oder bei grösseren Ausführungsformen, im Ansaugstutzen auf geeignete Weise abgestützt sein.

Mit der erfindungsgemässen Lösung können Pumpen jeder gewünschten Bauart ohne aufwendige Steuerkanäle gebaut werden. Mit geringem Aufwand können zudem die Räume auf der Laufradrückseite mit Reinigungsflüssigkeit gespült werden. Zu diesem Zweck ist lediglich eine Zuleitung für Reinigungsflüssigkeit in den rückseitigen Nabenraum erforderlich, aus welchem gewisse Förderkanäle des Hilfsförderrades die Spülflüssigkeit in den äusseren Antriebsraum leiten. Selbstverständlich könnte die Spülflüssigkeit auch direkt dem äusseren Antriebsraum zugeführt werden.

Die erfindungsgemässe Konstruktion eignet sich besonders für Pumpen, bei denen der getriebene Teil als Aussenrotor ausgebildet ist, da einerseits moderne Materialien den Bau von Rotoren mit geringer Masse zulassen und andererseits praktisch keine Reibverluste auftreten. Trotzdem können die unvermeidlichen Spalten sehr eng gestaltet werden, da bei der erfindungsgemässen Konstruktion die Verstopfungsgefahr stark reduziert ist.

Die Erfindung wird nachstehend anhand von in der Zeichnung dargestellten Ausführungsbeispielen noch etwas näher erläutert. Es zeigt:
Fig. 1 einen rein schematischen Schnitt durch eine Radialkreiselpumpe nach der Erfindung, wobei oberhalb und unterhalb der Längsachse zwei verschiedene Varianten gezeigt sind;
Fig. 2 und 3 rein schematisch die Steuerung der Fördermenge des Hilfsförderrades, und
Fig. 4 eine schematische Draufsicht auf das Hilfsförderrad.

Fig. 1 der Zeichnung zeigt rein schematisch eine Radialkreiselpumpe mit Magnetkupplung im Schnitt, wobei in der unteren Bildhälfte eine Variante zur oberen Bildhälfte sowohl bezüglich des Spaltrohrtopfes wie auch des Laufrades gezeigt ist. Die Varianten haben jedoch keinen Einfluss auf den grundsätzlichen Aufbau der Pumpe.

Die Pumpe besteht im wesentlichen aus einem Gehäuse 1 mit Ansaugstutzen 2, einem beim gezeigten Beispiel im Ansaugstutzen 2 angeordneten Lagerzapfen 3 (welcher bei der unteren Variante zudem mit dem Spaltrohrtopfboden einstückig ausgebildet ist) für ein Pumpenlaufrad 4 und einem die Arbeitsseite (Pumpenseite) vollständig dicht von der Antriebsseite (Motorseite) trennenden Spaltrohrtopf 5. Gezeigt ist ferner der innenliegende Magnetrotor 6 eines nicht dargestellten Antriebsmotors, dessen Gehäuse an das Pumpengehäuse 1 angeflanscht wird.

Der Lagerzapfen 3 für das Pumpenlaufrad 4 sitzt in einer Nabenverkleidung 3', welche über Träger 7, 8 im Ansaugflansch 2 abgestützt und befestigt ist. Das zu fördernde Medium gelangt über den Ansaugstutzen 2 und das Pumpenlaufrad 4 (beim gezeigten Beispiel ein geschlossenes Laufrad) in den Druckraum 8 und von dort in die Druckleitung (nicht dargestellt).

Das Laufrad 4 mit geschlossener Beschaufelung 4' ist fliegend auf dem Lagerzapfen 3 gelagert, wobei es sich unter den auftretenden Axialschubkräften axial zwischen den Anschlägen 9 und 10 frei bewegen kann. Wie noch gezeigt wird, kommt das Laufrad allerdings nicht zur Anlage an den Anschlägen 9, 10, welche im wesentlichen der Positionierung des Rades dienen.

Ein hier aussenliegender Magnetrotor 11, welcher Teil der Magnetkupplung bildet und unter dem Einfluss des motorisch angetriebenen inneren Rotors 6 ebenfalls in Drehung versetzt wird und dem Antrieb des Pumpenrades 4 dient, ist in einem auf der Rückseite des Laufrades angeordneten, axial abstehenden Ringflansch 12 untergebracht.

Dieser Ringflansch 12 unterteilt dabei den pumpenseitigen Antriebsraum 13, welcher auf der Rückseite des Laufrades 4 liegt, in einen äusseren und einen inneren Raum A bzw. B. Ebenfalls auf der Laufradrückseite befindet sich noch ein sog. Nabenraum C.

Da derartige Radialkkreiselpumpen nach Möglichkeit ohne Reibungsverluste erzeugende Dichtungen ausgeführt werden, gelangt automatisch ein Teil der geförderten Flüssigkeit über die vorhandenen Spalten in die Räume A, B und C auf der Rückseite des Laufrades 4, wobei ein Druck aufgebaut wird. Dieser Druck soll nun so gering wie möglich gehalten werden, damit einerseits die Wandstärke des Spaltrohrtopfes 5 so gering wie möglich gehalten werden kann (Verbesserung des Wirkungsgrades der Magnetkupplung) und andererseits die in Richtung der Ansaugöffnung auf das Laufrad 4 wirkende Schubkraft klein bzw. ausgeglichen gehalten werden kann.

In diesem Druckbzw. Schubausgleich liegt nun der Kern der vorliegenden Erfindung:

Es wurde gefunden, dass durch die Anordnung eines sog. Hilfsförderrades 4" auf der Rückseite des eientlichen Pumpenlaufrades 4 der Druck in den Räumen A, B und C abgebaut werden kann, wobei dies durch Anbringen von Steuermitteln direkt ausserhalb der Peripherie 14 dieses Hilfsförderrades 4" in gesteuerter Weise erfolgen kann.

Ueblicherweise ist der aus den Räumen A, B und C auf das Laufrad wirkende Druck grösser als der Druck auf der Ansaug- bzw. Vorderseite des Laufrades 4, so dass ohne besondere Vorkehren das Laufrad in Ansaugrichtung gedrückt würde. Dies sollte aber vermieden werden.

Durch das Hilfsförderrad 4", welches üblicherweise mit dem eigentlichen Pumpenlaufrad 4 aus einem Stück besteht, wird nun aber der Druck auf der Laufradrückseite abgebaut und dadurch die Axialbewegung des Laufrades 4 in Richtung Ansaug aufgehalten. Damit nun aber keine entgegengesetzte Bewegung des Laufrades 4 erfolgt, d.h. eine Verschiebung in Richtung der Antriebsseite, wird die Fördermenge des Hilfsförderrades 4" gesteuert:

Dies kann in einfacher Weise über Steuerschlitz 15 im Gehäuse 1 direkt gegenüber den Auslassöffnungen der Förderkanäle 16 des Hilfsförderrades 4" erfolgen, indem diese Schlitze 15 die Auslassöffnungen offen lassen (mehr oder weniger stark), was z.B. bei nach links, d.h. zurAnsaugseite verschobenem Laufrad 4 der Fall ist, bzw. geschlossen halten (mehr oder weniger stark), was z.B. bis nach rechts, d.h. zur Antriebsseite verschobenem Laufrad 4 der Fall ist. Damit wird durch den sich in den Räumen A, B und C ab- bzw. aufbauenden Druck das Laufrad zwischen den Endanschlägen 9, 10 zum Pendeln gebracht (ohne die Anschläge zu berühren).

Damit ein Druckaufbau in den Räumen auf der Laufradrückseite gewährleistet ist, sind zwischen dem Druckraum 8 der Pumpe und dem Antriebsraum A vorzugsweise eine oder mehrere Bohrungen 17 vorgesehen.

Das Hilfsförderrad 4" kann so ausgebildet sein, dass aus den verschiedenen Räumen A, B und C jeweils Einlassöffnungen 18, 19 bzw. 20 zu den einzelnen Förderkanälen 16 des Hilfsförderrades 4" vorgesehen werden, ober bei einer anderen Bauweise, dass für jeden Raum A, B und C eine Anzahl eigene Förderkanäle (z.B. 21 für Raum C bei der unteren Variante) vorgesehen werden. Es ist auch eine gemischte Bauweise denkbar.

Bei der Bauweise nach der unteren Variante von Fig. 1, d.h. wenn z.B. der innere, d.h. der Nabenraum C eigene Förderkanäle 21 aufweist, kann z.B. eine Spülflüssigkeit über eine Leitung 22 und eine Bohrung 23 im Lagerzapfen 3 in den Raum C gefördert werden, um von dort über die Förderkanäle 21 des Hilfsförderrades 4" nicht in den Druckraum 8 der Pumpe, sondern in den Raum A (und von hier in den Raum B) gefördert zu werden. Damit kann auf einfache Weise eine ausgezeichnete Reinigung der Pumpe erfolgen. Eine Spül- oder Reinigungsflüssigkeit könnte allerdings auch direkt, z.B. über einen Einlass 24, in den Raum A eingebracht werden.

Die Fig. 2 und 3 zeigen rein schematisch, wie die Steuerung der Förderleistung des Hilfsförderrades 4" über Steuerschlitze am Gehäuse, gegenüber den Förderkanälen des Hilfsförderrades erfolgt. In Fig. 2 sind die Förderkanäle abgedeckt und der Druck im Raum A wird ansteigen, während Fig. 3 die Situation bei über die Steuerschlitze offenen Förderkanälen zeigt, in welcher der Druck im Raum A sinkt.

Fig. 4 schliesslich zeigt rein schematisch eine Draufsicht auf die Laufradrückseite, d.h. auf das Hilfsförderrad, mit verschiedenen Einlassöffnungen in die Förderkanäle.

## Patentansprüche

1. Zentrifugalkreiselpumpe, deren Arbeitsseite durch einen Spaltrohrtopf vollständig dicht getrennt ist, bei welcher Pumpe der Antrieb des auf einer Welle gelagerten Pumpenlaufrades über eine durch die Wand des Spaltrohrtopfes wirkende Magnetkupplung erfolgt und im Betrieb auf das Laufrad axiale Schubkräfte einwirken, hervorgerufen durch unterschiedliche Druckverhältnisse auf der Laufradvorderseite und Laufradrückseite, wobei zum Abbau bzw. Aufbau dieser Schubkräfte dem eigentlichen Pumpenlaufrad, auf dessen Vorderseite die Förderkanäle vorgesehen sind, ein direkt auf der Rückseite angeordnetes Hilfsförderrad zugeordnet ist, welches zum Druckabbau im Raum bzw. den Räumen auf der Laufradrückseite mit Steuerschlitzen an der Druckraumbegrenzungskante zusammenwirkt, dadurch gekennzeichnet, dass das Pumpenlaufrad zwischen zwei axialen Endanschlägen axial bewegbar und fliegend auf der Welle gelagert ist und dass die am Pumpengehäuse an der dem äusseren Ende der Förderkanäle des Hilfsförderrades radial gegenüberliegenden umlaufenden Druckraumbegrenzungskante angeordneten Steuerschlitze derart ausgebildet und angeordnet sind, dass letztere den Ausgang der Förderkanäle des Hilfsförderrades je nach Grösse der sich einstellenden Schubkräfte und sich dabei axial verschiebendem Laufrad mehr oder weniger abdecken, um das vom Hilfsförderrad aus dem Raum hinter dem Laufrad geförderte Medium in Abhängigkeit der auf der Laufradvorder- bzw. -rückseite herrschenden Druckverhältnisse in den Druckraum der Pumpe zu fördern.

2. Kreiselpumpe nach Anspruch 1, bei welcher auf der Laufradrückseite bzw. der Antriebsseite mehrere in verschiedenen radialen Abständen liegende, vom Druck zu entlastende Räume vorhanden sind, dadurch gekennzeichnet, dass jeder dieser Räume mit wenigstens einem Teil der Förderkanäle des Hilfsförderrades kommuniziert.

3. Kreiselpumpe nach Anspruch 2, dadurch gekennzeichnet, dass jedem der zu entlastenden Räume eine Anzahl eigene Förderkanäle des Hilfsförderrades zugeordnet sind.

4. Kreiselpumpe nach einem der Ansprüche 1-3, dadurch gekennzeichnet, dass zwischen dem Druckraum und dem Antriebsraum der Pumpe wenigstens ein die beiden Räume verbindender Durchgang vorgesehen ist.

5. Kreiselpumpe nach Anspruch 3, dadurch gekennzeichnet, dass wenigstens einige der vom rückseitigen Nabenraum nach aussen führenden Förderkanäle in gewissen Betriebsstellungen des Pumpenlaufrades in den äusseren Antriebsraum münden und dass der Nabenraum an eine Flüssigkeitszuleitung angeschlossen ist.

6. Kreiselpumpe nach einem der Ansprüche 1-5, dadurch gekennzeichnet, dass der Lagerzapfen des Pumpenlaufrades und Hilfsförderrades am Spaltrohrtopf angeordnet ist, z.B. mit letzterem einstückig ausgebildet.

7. Kreiselpumpe nach einem der Ansprüche 1-6, dadurch gekennzeichnet, dass eine Zuleitung für Spülflüssigkeit in den Nabenraum duch den Lagerzapfen geführt ist.

## Revendications

1. Pompe centrifuge dont le côté de travail est séparé d'une manière totalement étanche au moyen d'une gaine, l'entraînement du rotor de la pompe logé sur un arbre s'effectuant au moyen d'un embrayage magnétique agissant à travers la paroi de ladite gaine et des forces de poussée axiales agissant sur le rotor lorsque la pompe est en action, forces provoquées par des conditions de pression différentes sur les faces avant et arrière du rotor, ledit rotor présentant sur sa face avant des canaux de refoulement et ayant arrangé directement sur sa face arrière une roue de refoulement auxiliaire pour réduire respectivement augmenter lesdites forces de poussée, cette roue de refoulement auxiliaire, pour réduire la pression dans la ou les chambres sur la face arrière du rotor, coopérant avec des fentes de commande sur l'arréte délimitant la chambre de pression, caractérisée en ce que le rotor est monté volant et axialement mobile entre deux butées axiales sur l'arbre et en ce que les fentes de commande prévues sur la cage de la pompe sur l'arrète circonférentielle délimitant la chambre de pression, radialement en face de l'extrémité extérieure des canaux de refoulement de la roue de refoulement auxiliaire, sont constituées et arrangées de manière à recouvrir plus ou moins la sortie des canaux de refoulement de la roue de refoulement, dépendant de la grandeur des forces de poussée produites et par conséquent de la position du rotor se déplaçant axialement sous l'effet de ces forces, pour ainsi amener le fluid refoulé par la roue de refoulement auxiliaire de la chambre derrière le rotor dans la chambre de pression de la pompe en fonction des conditions de pression régnant sur les faces avant respectivement arrière du rotor.

2. Pompe centrifuge selon la revendication 1, présentant sur la face arrière du rotor resp. la face d'entraînement plusieurs chambres disposées à des distances radiales différentes et dont la pression est à réduire, caractérisée en ce que chacune de ces chambres communique avec au moins une partie des canaux de refoulement de la roue de refoulement auxiliaire.

3. Pompe centrifuge selon la revendication 2, caractérisée en ce qu'un nombre de canaux de refoulement séparés dans la roue de refoulement auxiliaire sont attribués à chacune desdites chambres dont la pression est à réduire.

4. Pompe centrifuge selon l'une des revendications 1 à 3, caractérisée par au moins un passage reliant la chambre de pression avec la chambre d'entraînement de la pompe.

5. Pompe centrifuge selon la revendication 3, caractérisée en ce qu'au moins certains des canaux de refoulement menant de la chambre arrière du moyen vers l'extérieur sont en communication, dans des positions déterminées du rotor, avec la chambre d'entraînement extérieur et en ce que la chambre du moyen est raccordée à une conduite d'amenée de liquide.

6. Pompe centrifuge selon l'une des revendications 1 à 5, caractérisée en ce que le pivot du rotor et de la roue de refoulement auxiliaire est monté sur la gaine de séparation et forme par exemple une partie intégrante de la dernière.

7. Pompe centrifuge selon l'une des revendications 1 à 6, caractérisée en ce qu'une conduite d'amenée de liquide de rinçage dans la chambre du moyen passe à travers le pivot du rotor.

## Claims

1. Centrifugal pump having a working side completely tightly separated by an isolation shell, in which the drive of the pump impeller journaled on a shaft is made by means of a magnetic coupling acting through the wall of said isolation shell and in which axial forces are acting on the impeller in operation caused by different pressure conditions on the front and rear side respectively of the impeller, whereby in order to increase or reduce such axial forces said pump impeller proper having on its front side the feeding channels has associated therewith an auxiliary impeller provided directly on its rear side cooperating with control slots provided on the delimiting edge of the pressure chamber to thereby reduce the pressure in the room or rooms respectively on the rear side of the impeller, characterized in that the pump impeller is freely mounted on said shaft and axially movable between two end abutments and in that said control slots provided at the pump housing on the circumferential delimiting edge of the pressure chamber radially opposite the outer end of the feeding channels of the auxiliary impeller are formed and arranged in such a manner that said slots are covering more or less the outlet end of the feeding channels of the auxiliary impeller, depending on the magnitude of the axial forces produced and the position of the axially moving pump impeller, to thereby feed the fluid transported by the auxiliary impeller from the room behind the impeller into the pressure chamber of the pump, depending from the pressure conditions on the front and rear side respectively of the pump impeller.

2. Centrifugal pump according to claim 1, which comprises on the rear or driving side of the pump impeller a plurality of chambers at different radial distances of which the pressure is to be reduced, characterized in that each of the chambers is communicating with at least a part of said feeding channels of the auxiliary impeller.

3. Centrifugal pump according to claim 2, characterized in that a number of own feeding channels of the auxiliary impeller is attributed to each of said chambers in which the pressure is to be reduced.

4. Centrifugal pump according to any of claims 1 to 3, characterized by at least one through passage between the pressure chamber and the drive chamber of the pump.

5. Centrifugal pump according to claim 3, characterized in that at least some of the feeding channels leading outwardly from the rear side hub room are leading in certain operating positions of the pump impeller into the outer driving chamber and in that said hub room is connected to a liquid feeding line.

6. Centrifugal pump according to any of claims 1 to 5, characterized in that the journal pin of the pump impeller and of the auxiliary impeller are provided on the insulating shell and form e.g. an integral part thereof.

7. Centrifugal pump according to any of claims 1 to 6, characterized in that a feeding line for a rinsing liquid leads through the journal pin of the pump impeller into the hub room.
